# EUROPÄISCHE PATENTANMELDUNG

(11) **EP 1 329 667 A1**
(43) Veröffentlichungstag der Anmeldung: **23.07.2003**
(21) Anmeldenummer: 03000190.3
(22) Anmeldetag: 07.01.2003
(51) Int. Cl.: F23J 13/02

(54) **Schornstein**

(30) Priorität: 10.01.2002 DE 10200766
(71) Anmelder: Solvis GmbH & Co. KG, 38112 Braunschweig (DE)
(72) Erfinder: Morawe, Ansgar Dipl.-Ing, 38118 Braunschweig (DE); Wendker, Kai, 38239 Salzgitter (DE)
(74) Vertreter: Einsel, Martin

(57) **Zusammenfassung**

Ein Schornstein für die Ableitung von Verbrennungsgasen (15) besitzt einen Schornsteinkopf (30). Der Innenquerschnitt des Schornsteinkopfes (30) ist relativ zum Innenquerschnitt des Schornsteins (20) kleiner bemessen. Auf diese Weise wird eine Reduzierung des vom Verbrennungsabgas abgegebenen Geräusches erzielt.

## Beschreibung

Die Erfindung betrifft einen Schornstein für die Ableitung von Verbrennungsgasen mit einem Schornsteinkopf.

Unter einem Schornstein wird hier sowohl ein gemauerter Schornstein im herkömmlichen Sinn verstanden als auch ein über Metall- und/oder Kunststoffrohr die Verbrennungsgase in die Umgebung außerhalb eines beheizten Gebäudes führendes Abgasleitsystem.

In Heizungsanlagen treten im Heizkessel und bei den Brennern Strömungsgeräusche auf. Diese entstehen durch die Rezirkulation von Verbrennungsgasen in den eingesetzten Brennern. Ein Teil der verbrannten Gase wird vor die Flamme des Brenners zurückgezogen und verdampft das von der Öldüse verstäubte Heizöl. Beim Zusammentreffen mit der Verbrennungsluft entstehen Druckwellen.

Diese Druckwellen regen in der Abgasströmung Schallwellen an. Mit zunehmender Brennerleistung steigen diese störenden Geräusche an.

Es wird häufig versucht, diesen Schallemissionen entgegenzuwirken. Dazu werden im Regelfall Absorptionsschalldämpfer zur Reduzierung des Luftschalls eingesetzt. Diese Absorptionsschalldämpfer besitzen weiche poröse Wände, auf die die Schallwellen auftreffen. Die Luftmoleküle dringen bei ihrer Bewegung in das Material ein und werden auf diese Weise abgebremst.

Aufgrund der erheblichen Abmessungen gibt es bei solchen Abgasschalldämpfern für Heizungskessel oft Probleme beim Einbau. Auch ist eine raumluftunabhängige Betriebsweise mit solchen Abgasschalldämpfern sehr aufwendig umzusetzen.

Aufgabe der Erfindung ist es demgegenüber, eine Möglichkeit zu finden, diesen Schallemissionen ohne derartige Absorptionsschalldämpfer entgegenzuwirken.

Diese Aufgabe wird dadurch gelöst, dass die Innenquerschnittsfläche des Schornsteinkopfes relativ zur Innenquerschnittsfläche des Schornsteins kleiner bemessen ist.

Durch diese Querschnittverringerung wird der Effekt ausgenutzt, dass ein Teil des Schalls in den Schornstein zurückreflektiert wird. Insbesondere bei tiefen Tönen, also kleinen Frequenzen der Schallwellen, wird daher eine sehr gute und erhebliche Schallreduzierung erzielt. Durch die erfindungsgemäße Konzeption des Schornsteins wird insbesondere das sonst aus dem Schonstein austretende Brummgeräusch bekämpft.

Um den durch die kleinere Öffnung entstehenden Druckverlust auszugleichen, kann ein stärkeres Brennergebläse verwendet werden, um trotzdem die gleiche Schornsteinhöhe zu erreichen. Dies ist aber unproblematisch. Übliche Brenner können auch bei leicht erhöhten Förderdrucken von 2 bis 4 hPa statt der sonst üblichen 0,5 bis 1 hPa noch sauber starten. Natürlich sollte insbesondere im Bereich von Dichtungen und Abgassyphons darauf geachtet werden, dass diese auch den entsprechend erhöhten Drücken standhalten, um einem unerwünschten Austritt von Abgas zu vermeiden.

In Testversuchen konnten die Geräusche um 6 bis 10 dB(A) reduziert werden.

Von besonderem Vorteil ist es, wenn der Schornsteinkopf als separat zu montierende Baueinheit vorgesehen ist. Es ist dann möglich, ihn zum einen einfacher auszutauschen und ggf. zu reparieren, zum zweiten ist auch eine Nachrüstung der erfindungsgemäßen Abgasschalldämmung bei separaten Baueinheiten problemlos möglich, und schließlich vereinfacht sich auch die Reinigung und Wartung.

Besonders bevorzugt ist es außerdem, wenn die Querschnittsverringerung stufenweise erfolgt. In Versuchen hat sich dabei herausgestellt, dass bereits eine Stufe sehr wirkungsvoll ist. Das bedeutet, dass ein von unten in seinem Querschnitt weitgehend unverändertes Rohr nach oben flächig abgeschlossen ist mit Ausnahme einer gegenüber dem Rohrdurchmesser verringerten Durchmesser, das dann nach oben fortgesetzt wird.

Die stufenweise Querschnittsverengung hat dabei auch den praktischen Vorteil, besonders leicht und kostengünstig herzustellen zu sein.

Alternativ ist es auch möglich, eine kontinuierliche Querschnittsverengung einzusetzen, also beispielsweise Teilabschnitte insbesondere im Schornsteinkopf konisch nach oben verengend auszubilden.

Die Erfindung ist sowohl bei klassischen Schornsteinen als auch bei Schornsteinen mit Metalleinsätzen einsetzbar.

Als besonders vorteilhaft hat sich eine Querschnittsverringerung herausgestellt, bei der das Verhältnis des unverengten zum verengtem Querschnitt zwischen 2:1 und 10:1 liegt.

Das Verhältnis der Querschnittsflächen des unverengten zum verengten Innenquerschnitt wird optimiert und ist abhängig von der Brennerleistung, der Schornsteinhöhe, im Wesentlichen aber von den gegebenenfalls angeregten Frequenzen der Schallwellen, auf welche wiederum die Konstruktion des Gesamtsystems einen recht komplexen Einfluss hat.

Die zweckmäßigste Form des Schornsteinkopfes kann daher experimentell, also empirisch festgelegt werden oder aber auch unter Berücksichtigung der festliegenden Daten des Gesamtsystems errechnet werden.

Es ist möglich, durch Bausätze auch eine mehrfache Querschnittverengung vorzusehen, falls dies in bestimmten Situationen sinnvoll sein sollte. Tests haben aber auch gezeigt, dass in einigen Fällen sogar schon eine sehr einfache Variante zu einer signifikanten Schallreduzierung führt, nämlich der Einsatz einer Blende als Querschnittsflächenverringerung, also ohne eine Fortsetzung des Schornsteinkopfes oberhalb der einengenden Blende.

Zur Schalldämpfung nicht geeignet sind Konzepte, wie sie beispielsweise aus der FR 2 543 265 A1 bekannt sind.

Dort sind verschiedene Alternativen zum Abführen von Rauchgasen aus Schornsteinen in seitliche Richtungen vorgesehen. Dies würde allerdings nur zum seitlichen Umlenken der Schallwellen und damit eher zu einer Erhöhung der Geräuschbelästigung der Umgebung führen.

Die DE 1 939 741 U1 beschreibt ferner einen Schornsteinaufsatz aus Beton, der in reinem Zementmörtel auf einen vorhandenen Schornstein aufgemauert wird. Dieser Aufsatz dient zur Behebung von Rauchbelästigungen bei starkem Windeinschlag und zur besseren Ableitung der Rauchgase und weist aus diesem Grund seitlich nach unten führende Düsen auf, die bei Windeinschlag die Rauchgase ableiten sollen. Für eine Reduzierung der Schallemissionen ist dieser Aufbau weder gedacht noch geeignet.

Schließlich ist aus der DE 1 551 910 A1 eine einstellbare Windhaube für Schornsteine bekannt, die aus mehreren, zueinander beweglichen Teilen besteht, so dass unterschiedliche Stellungen und eine Regelung der Rauchgasströmung möglich wird. Dadurch soll insbesondere der Ablagerung von Säuretröpfchen aus den Rauchgasen und der damit verbundenen Korrosion und der Bildung von säurehaltigen Rußteilchen entgegen gewirkt werden. Eine Reduzierung von Schallemissionen ist auch hier weder beabsichtigt noch tritt sie ein.

Im Folgenden wird an Hand eines Ausführungsbeispiels die Erfindung näher beschrieben. Es zeigen:
- **Figur 1**: eine schematische Darstellung einer Heizungsanlage mit Abgasführung; und
- **Figur 2**: eine vergrößerte Darstellung einer Abgas-Schalldämmungsvorrichtung.

Eine in der **Figur 1** dargestellte Heizungsanlage 10 weist als wesentlichen Bestandteil zunächst einen Heizungskessel 11, beispielsweise mit einem Blaubrenner, auf. Diesem Blaubrenner wird von einer Öldüse zerstäubtes Heizöl zugeführt, außerdem Frischluft mit Sauerstoff. Bei dem Verbrennungsvorgang entstehen Verbrennungsgase 15, welche dann über Leitungen 16 zunächst zu einem Kesselanschlussstück 12 und dann zu einem Schornstein 20 geführt werden. In dem Schornstein 20 steigen sie dann auf und verlassen diesen nach oben in die Umgebung.

Ein Teil der Verbrennungsgase 15 wird allerdings in dem Heizungskessel 11 vor die Flamme des Blaubrenners zurückgezogen und verdampft das von der Öldüse zerstäubte Heizöl. Dieser Teil der Verbrennungsgase 15 wird also rezirkuliert. Beim Zusammentreffen dieser verschiedenen Bestandteile entstehen Druckwellen.

Der dadurch initiierte Schalldruck regt bestimmte Frequenzen durch Rückkopplung mit dem Brennraum und dem Abgassystem an. Mit zunehmender Brennerleistung steigt der Geräuschpegel.

Herkömmlich (nicht dargestellt) wird man nun in die Leitungen 16, durch die das Abgas geführt wird, Absorptionsschalldämpfer zur Reduzierung des Luftschalls einsetzen. Dabei treffen die Schallwellen auf eine weiche poröse Wand in den Leitungen. Die Luftmoleküle dringen in das Material der weichen porösen Wand ein und werden abgebremst.

Erfindungsgemäß wird von dem Einbau derartiger Absorptionsschalldämpfer abgesehen.

Stattdessen wird im oberen Bereich des Schornsteins, also am Schornsteinkopf 30, ein in **Figur 2** als separat ausgeführtes Bauteil dargestelltes Zusatzelement vorgesehen. Dieses Zusatzelement ist eine Schalldämmhaube. Die Schalldämmhaube stellt den obersten Teil des Schornsteins 20, also den Schornsteinkopf dar und wird auf den Schornstein 20 aufgesetzt. Sie verringert ihren Querschnitt vom unteren, dem Schornstein 20 benachbarten Ende zum oberen Ende, an dem nunmehr die Verbrennungsgase die Heizungsanlage 10 verlassen.

Der sehr kostengünstig und einfach zu erstellende Aufbau des Schornsteinkopfes 30 als separates Bauteil ist in Figur 2 gut zu erkennen. Figur 2 zeigt rechts eine perspektivische Draufsicht auf den Schornsteinkopf 30 und links in vergrößerter Darstellung einen Querschnitt durch dieselbe Ausführungsform.

Zu erkennen ist der Aufbau des Schornsteinkopfes 30 aus zwei Zylindern 31 und 32. Der untere Zylinder 31 besitzt einen Innenquerschnitt von beispielsweise 80 mm Durchmesser, was einer Fläche von ungefähr 5000 mm² entspricht. Der Zylinder ist im eingebauten Zustand mit seiner Achse senkrecht und zentriert auf dem Schornstein 20 angeordnet. Seine Höhe beträgt ungefähr 80 mm.

Der obere Zylinder 32 ist ebenfalls 80 mm hoch, mittig und zentriert auf dem unteren Zylinder 31 aufgesetzt und besitzt einen Innendurchmesser von beispielsweise 35 mm Durchmesser, was einer Innenquerschnittsfläche von etwa 900 mm² entspricht.

Das Verhältnis der beiden Innenquerschnittsflächen liegt damit etwa bei 5,5:1.

Der untere Zylinder 31 ist nach oben durch eine flache Scheibe 33 aus dem gleichen Material abgeschlossen. Diese flache Scheibe 33 lässt jedoch in der dargestellten Ausführungsform genau mittig den Innenquerschnitt des oben aufgesetzten oberen Zylinders 32 frei. Andere als mittige Anordnungen sind möglich.

Der untere Zylinder 31 ist nach unten und der obere Zylinder 32 nach oben ganz offen. Die Scheibe 33 verdeckt damit im wesentlichen genau den Bereich zwischen den beiden Zylindern 31, 32, der durch die unterschiedlichen Innenquerschnitte nicht übereinstimmt. Die Scheibe 33 kann am Rand überstehen.

Als Material des Schornsteinkopfes 30 mit den beiden Zylindern 31, 32 und der Scheibe 33 kann Blech, Edelstahl, Kunststoffspritzguss oder auch anderes witterungsbeständiges und gegen die Verbrennungsgase relativ resistenten Material gewählt werden.

Als Dicke der Wandung sind Wandstärken in einer Größenordnung von 0,3 bis etwa 1 mm besonders geeignet, eine Wandstärke von 0,6 mm hat sich als besonders günstig erwiesen.

Mit der Erfindung und der Querschnittsreduzierung haben sich in Tests bereits Schornsteinhöhen von bis zu 12 m und Schallreduzierungen um 6 bis 10 dB(A) erreichen lassen, größere Höhen und noch optimierte Reduzierungen scheinen möglich.

### Bezugszeichenliste

- 10: Heizungsanlage
- 11: Heizungskessel
- 12: Kesselanschlussstück
- 15: Verbrennungsgase
- 16: Leitungen
- 20: Schornstein
- 30: Schornsteinkopf
- 31: Unterer Zylinder
- 32: Oberer Zylinder
- 33: Scheibe

## Patentansprüche

1. Schornstein für die Ableitung von Verbrennungsgasen (15), mit einem Schornsteinkopf (30),
**dadurch gekennzeichnet,**
**dass** der Innenquerschnitt des Schornsteinkopfes (30) relativ zum Innenquerschnitt des Schornsteins (20) kleiner bemessen ist.

2. Schornstein nach Anspruch 1,
**dadurch gekennzeichnet,**
**dass** der Innenquerschnitt des Schornsteinkopfes (30) von unten nach oben abnimmt.

3. Schornstein nach Anspruch 1 oder 2,
**dadurch gekennzeichnet,**
**dass** die Abnahme des Innenquerschnittes stufenförmig erfolgt.

4. Schornstein nach einem der vorstehenden Ansprüche,
**dadurch gekennzeichnet,**
**dass** die Abnahme des Innenquerschnittes kontinuierlich erfolgt.

5. Schornstein nach einem der vorstehenden Ansprüche,
**dadurch gekennzeichnet,**
**dass** der Schornsteinkopf (30) als separat aufsetzbares Bauteil ausgebildet ist.

6. Schornstein nach Anspruch 5,
**dadurch gekennzeichnet,**
**dass** der Schornsteinkopf (30) aus Metall, insbesondere aus Stahl oder Zink hergestellt ist.

7. Schornstein nach einem der vorstehenden Ansprüche,
**dadurch gekennzeichnet,**
**dass** das Verhältnis von weiter zu verengter innerer Querschnittsfläche zwischen 2:1 und 10:1 beträgt.

8. Schornsteinkopf als Baueinheit mit einem von unten nach oben abnehmenden Innenquerschnitt zur Verwendung im Schornstein (20) einer Heizungsanlage (10).

9. Verfahren zur Auswahl eines Querschnittsflächenverhältnisses für Schornsteine und/oder Schornsteinköpfe,
**dadurch gekennzeichnet,**
**dass** das Querschnittsflächenverhältnis in Abhängigkeit von der angeregten Frequenz der Schallwellen ausgewählt wird.

10. Verfahren nach Anspruch 9,
**dadurch gekennzeichnet,**
**dass** die Auswahl empirisch erfolgt.
